# EUROPÄISCHE PATENTSCHRIFT

(11) **EP 1 574 784 B1**
(45) Veröffentlichungstag und Bekanntmachung des Hinweises auf die Patenterteilung: **29.04.2015**
(21) Anmeldenummer: 05005107.7
(22) Anmeldetag: 09.03.2005
(51) Int. Cl.: F23H 9/02, F23H 15/00

(54) **Walzenrost**
roller grate
grille à rouleaux

(30) Priorität: 09.03.2004 DE 102004011834
(43) Veröffentlichungstag der Anmeldung: 14.09.2005
(73) Patentinhaber: Steinmüller Babcock Environment GmbH, 51643 Gummersbach (DE)
(72) Erfinder: Zimmermann, Bernhard, Dr., 51503 Rösrath (DE)
(74) Vertreter: Lüdtke, Frank

(56) Entgegenhaltungen:
- DE-A1- 4 418 924
- FR-A- 1 286 528

## Beschreibung

Die Erfindung betrifft einen Walzenabstreifträger und einem Walzenrost zum Betrieb einer Verbrennungsanlage , insbesondere einer Müllverbrennung mit einem aus im Abstand achsparallel nebeneinander angeordneten rotierenden Walzen bestehenden Förderrost für das Verbrennungsgut, wobei die Walzen Gasdurchtrittsöffnungen zur Einleitung von Luft und/oder Gas in den Verbrennungsraum bzw. das Verbrennungsgut aufweisen und zwischen den benachbarten Walzen ein Zwischenraum eingehalten ist, in dem Abstreifer vorgesehen sind, die auf einem unterhalb des Zwischenraums angeordneten Abstreifträger befestigt sind. Die meist aus Schleißeisen bestehenden Abstreifer dienen zur Verhinderung bzw. Minimierung eines Durchrutschens von Verbrennungsgut durch die Zwischenräume zwischen den Walzen.

Die Rostwalzen derartiger Walzenroste (DE 11 64 014, DE 3316 363) weisen einen aus Roststäben gebildeten Walzenmantel auf. Die Zuteilung der primären Verbrennungsluft erfolgt für jede Rostwalze separat über Luftzuführkanäle in die Aschetrichter, die unterhalb des Walzenrostes angeordnet sind. Die Verbrennungsluft strömt durch die Schlitze zwischen den Roststäben von unten durch den Walzenkörper und verlässt diesen an der Oberseite ebenfalls durch Schlitze zwischen den Roststäben. Zwischen den mit Abstand voneinander angeordneten Rostwalzen befinden sich Stauräume, in denen das Brenngut umgewälzt und mit Verbrennungsluft in Kontakt gebracht wird. In den Stauräumen angeordnete Abstreifer sorgen für Abreinigung der Roststäbe von Anhaftungen infolge Schlackenbildung. Derartige Abstreifer sind starr und können mit Bürsten versehen sein (EP 01 57 920).

Darüber hinaus sind auch Anlagen bekannt (DE 44 18 924) bei denen sich zwischen benachbarten Rollen Sperrelemente befinden, die ein Durchrutschen des Verbrennungsgutes nach unten verhindern bzw. minimieren. Die Außenkanten dieser Sperrelemente müssen einen gewissen Abstand zu den Rollenoberflächen aufweisen, wobei sie gleichzeitig als Abstreifer für an der Rollenoberfläche angebackenes Verbrennungsgut dienen können.

Während des Betriebes und insbesondere beim Anfahren herrschen oberhalb (Feuerraumtemperatur) und unterhalb der Walzen (Primärlufttemperatur im Aschetrichter) stark unterschiedliche Temperaturen. Diese Temperaturdifferenz führt u.a. auch zu unterschiedlichen Temperaturen im Profil der Abstreifträger. Insbesondere führen die höheren Temperaturen im oberen Bereich (zum Feuerraum zugewandte Seite) zu einer thermischen Dehnung der Abstreifträger in Richtung Feuerraum. Dies kann im ungünstigsten Fall zu einer Berührung der Abstreifer mit den Walzen führen und das Drehen der Walzen behindern.

Die Aufgabe der vorliegenden Erfindung besteht deshalb darin, einen Walzenrost vorzustellen, der diese genannten Nachteile vermeidet und unzulässige thermische Dehnungen der Abstreifer und Abstreifträger verhindert bzw. derart reduziert, daß diesbezüglich keine Funktionsstörungen des Walzenrostes zu erwarten sind. Erfindungsgemäß wird diese Aufgabe durch die Merkmale der Ansprüche 1 und 5 gelöst. Weitere vorteilhafte Ausgestaltungen der Erfindung sind Gegenstand der jeweils zugehörigen Unteransprüche.

Demnach beinhaltet die Erfindung einen Walzenrost und einen Walzenabstreifträger für eine Walzenrost zum Betrieb einer Verbrennungsanlage, insbesondere einer Müllverbrennungsanlage, wobei der Walzenrost aus einem im Abstand achsparallel nebeneinander angeordneten rotierenden Rostwalzen bestehenden Förderrost für das Verbrennungsgut gebildet wird. Zwischen den benachbarten Walzen ist ein Zwischenraum eingehalten, in dem Walzenabstreifer vorgesehen sind, die mit dem unterhalb des Zwischenraums angeordneten Walzenabstreifträger verbunden sind. Erfindungsgemäß ist der Walzenabstreifträger kühlbar ausgebildet und dazu vorteilhaft mit Mitteln zur Beaufschlagung mit einem Kühlmedium versehen.

Nach einem besonders bevorzugten Merkmal der Erfindung ist der Abstreifträger mit Kühlkanälen versehen.

Vorteilhaft sind die Kühlkanäle im oberen Bereich des Abstreifträgers über dessen gesamte Breite angeordnet.

Die Kühlkanäle sind nach einem weiteren bevorzugten Merkmal der Erfindung mit Vor- und Rücklaufleitungen für das Kühlmedium verbunden. Mit der vorliegenden Erfindung wird ein ausgeglicheneres Temperaturprofil bezogen auf den Querschnitt des Walzenabstreifträgers erreicht. Dadurch wird die Gefahr einer thermischen Verformung des Walzenabstreifträgers in Richtung Feuerraum minimiert. Das hat zur Folge, daß dadurch die Berührung der Walzenabstreifer mit den rotierenden Walzen und damit die Behinderung des Drehen der Walzen erfolgreich vermieden werden kann.

Weiter kann durch die erfindungsgemäße Maßnahme der Spalt zwischen den Abstreifern und den Walzen bei der Montage durch Justieren der Schleißeisen verringert werden, wodurch ein verringerter Rostdurchfall und eine verbesserte Primärluftverteilung erreicht wird.

Ein Ausführungsbeispiel der Erfindung ist in der Zeichnung dargestellt und wird nachfolgend näher erläutert. Es zeigen:
- Figur 1:: zwei angedeutete aufeinander folgende Rostwalzen eines Walzenrostes mit dazwischen angeordneten Walzenabstreifträger und Walzenabstreifern im Querschnitt,
- Figur 2:: einen Walzenabstreifträger mit Kühlmitteln in Schnittdarstellung.

In der Figur 1 ist ein Walzenrost mit einem aus im Abstand achsparallel nebeneinander angeordneten rotierenden Rostwalzen 1 bestehenden Förderrost für das Verbrennungsgut dargestellt, wobei zwischen den benachbarten Walzen 1 ein Zwischenraum eingehalten ist, in dem die Walzenabstreifer 2 vorgesehen sind, die mit einem unterhalb des Zwischenraums angeordneten Walzenabstreifträger 3 verbunden sind- Der Walzenrost ist vorzugsweise zum Betrieb einer Verbrennungsanlage, insbesondere einer Müllverbrennungsanlage geeignet. Die meist aus Schleißeisen bestehenden Abstreifer 2 dienen zur Verhinderung bzw. Minimierung des Durchrutschens von Verbrennungsgut durch die Zwischenräume zwischen den Walzen 1.

Der Abstreifträger 3 ist kühlbar ausgebildet und dazu mit Mitteln zur Beaufschlagung mit einem Kühlmedium versehen.

Im oberen Bereich des Abstreifträgers 3 sind dazu über dessen gesamte Breite Kühlkanäle 4 vorgesehen, die mit Vor- und Rücklaufleitungen 6, 7 für das Kühlmedium verbunden sind. Als Kühlmedium wird vorzugsweise Kühlwasser verwendet.

Die Kühlkanäle 4 können nur während des Anfahrens der Anlage oder auch während des gesamten Betriebes der Anlage mit einem Kühlmedium beaufschlagt werden. Als Kühlmedium wird bevorzugt Wasser verwendet.

In der Figur 2 ist ein Walzenabstreifträger 3 im Schnitt dargestellt. Die Kühlkanäle 4 sind hier über die gesamte Breite des Abstreifträgers 3 ausgebildet. An den Seiten sind die Vor- und Rücklaufleitungen 6, 7 für das Kühlmedium angeordnet. Die Strömungsumkehr erfolgt auf der gegenüberliegenden Seite.

Für die Einspeisung des Kühlmediums sind verschiedene Varianten möglich. Es ist möglich, daß die beiden Kühlkanäle 4 über jeweils separate Vor- und Rücklaufleitungen verfügen, wobei sowohl im Gleichstrom als auch im Gegenstrom gekühlt werden kann.

Weiter können beispielsweise die Vor- und Rücklaufleitungen in der Mitte der Abstreifträger vorgesehen werden, wobei auf beiden Seiten die Strömungsumkehr erfolgen kann. Es ist auch möglich lediglich die Vor- oder Rücklaufleitung in der Mitte vorzusehen und Rück- bzw. Vorlaufleitungen auf beiden Seiten anzuordnen.

## Patentansprüche

1. Walzenabstreifträger für eine Walzenrost zum Betrieb einer Verbrennungsanlage, wobei der Walzenabstreifträger (3) kühlbar ist und mit Mitteln (4, 6, 7) zur Beaufschlagung mit einem Kühlmedium versehen ist, **dadurch gekennzeichnet, daß** der Walzenabstreifträger (3) mit Kühlkanälen (4) versehen ist.

2. Walzenrostabstreifträger nach Anspruch 1, **dadurch gekennzeichnet, daß** die Kühlkanäle (4) im oberen Bereich des Abstreifträgers (3) über dessen gesamte Breite angeordnet sind.

3. Walzenrostabstreifträger nach einem der o.a. Ansprüche, **dadurch gekennzeichnet, daß** die Kühlkanäle (4) mit Vor- und Rücklaufleitungen (6, 7) für das Kühlmedium verbunden sind.

4. Walzenrostabstreifträger nach einem der o.a. Ansprüche, **dadurch gekennzeichnet, daß** die Kühlkanäle (4) eine Strömungsumkehr aufweisen.

5. Walzenrost zum Betrieb einer Verbrennungsanlage , insbesondere einer Müllverbrennungsanlage, mit einem aus im Abstand achsparallel nebeneinander angeordneten rotierenden Rostwalzen (1) bestehenden Förderrost für das Verbrennungsgut, wobei zwischen den benachbarten Walzen (1) ein Zwischenraum eingehalten ist, in dem Walzenabstreifer (2) vorgesehen sind, die mit einem unterhalb des Zwischenraums angeordneten Walzenabstreifträger (3) nach den Ansprüchen 1 bis 4 verbunden sind.

## Claims

1. A roller scraper mounting for a roller grate for operation of an incineration plant, wherein the roller scraper mounting (3) is coolable and equipped with means (4, 6, 7) for application of a cooling medium, **characterized in that** the roller scraper mounting (3) is equipped with cooling channels (4).

2. The roller scraper mounting according to claim 1, **characterized in that** the cooling channels (4) are disposed in the upper area of the scraper mounting (3) along its entire width.

3. The roller scraper mounting according to one of the afore-mentioned claims, **characterized in that** the cooling channels (4) are connected to feed conduits and return conduits (6, 7) for the cooling medium.

4. The roller scraper mounting according to one of the afore-mentioned claims, **characterized in that** the cooling channels (4) have a flow reversal system.

5. A roller grate for operating an incineration plant, more specifically a waste incineration plant, with a conveyor grate for the material to be incinerated consisting of spaced-apart rotating grate rollers (1) disposed next to each other with their axes running parallel to each other, wherein an intermediate space is maintained between the adjacent rollers (1), in which roller scrapers (2) are provided, which are connected to a roller scraper mounting (3) according to claims 1 to 4 disposed under the intermediate space.

## Revendications

1. Porte-racleur de rouleaux pour une grille à rouleaux pour l'opération d'une installation d'incinération, où le porte-racleur de rouleaux (3) est adapté à être refroidi et équipé de moyens (4, 6, 7) pour appliquer un fluide de refroidissement, **caractérisé en ce que** le porte-racleur de rouleaux (3) est équipé de canaux de refroidissement (4).

2. Porte-racleur de rouleaux selon la revendication 1, **caractérisé en ce que** les canaux de refroidissement (4) sont disposés dans la région supérieure du porte-racleur (3) sur toute sa largeur.

3. Porte-racleur de rouleaux selon l'une quelconque des revendications précédentes, **caractérisé en ce que** les canaux de refroidissement (4) sont reliés à des conduits d'arrivée et de retour (6, 7) pour le fluide de refroidissement.

4. Porte-racleur de rouleaux selon l'une quelconque des revendications précédentes, **caractérisé en ce que** les canaux de refroidissement (4) comportent un mécanisme d'inversion de l'écoulement.

5. Grille à rouleaux pour l'opération d'une installation d'incinération, en particulier d'une installation d'incinération d'ordures, avec une grille de transport pour les matériaux à incinérer composée de rouleaux de grille (1) rotatifs disposés côte-à-côte, à distance l'un de l'autre, leurs axes étant parallèles, où un espace intermédiaire est prévu entre les rouleaux (1) adjacents dans lequel se trouvent des racleurs de rouleaux (2) connectés avec un porte-racleur de rouleaux (3) selon les revendications 1 à 4 disposé sous l'espace intermédiaire.
